# EUROPÄISCHE PATENTSCHRIFT

(11) **EP 1 972 682 B1**
(45) Veröffentlichungstag und Bekanntmachung des Hinweises auf die Patenterteilung: **14.07.2010**
(21) Anmeldenummer: 08450039.6
(22) Anmeldetag: 21.03.2008
(51) Int. Cl.: C11C 5/00, C11C 5/02, F21V 37/00

(54) **Kerze und Verfahren zu deren Herstellung**
Candle and method for its production
Bougie et procédé destiné à sa fabrication

(30) Priorität: 22.03.2007 AT 4602007
(43) Veröffentlichungstag der Anmeldung: 24.09.2008
(73) Patentinhaber: Drauch Handelsges. m.b.H., 8071 Hausmannstätten/Graz (AT)
(72) Erfinder: Drauch, Christian, 8071 Hausmannstätten/Graz (AT)
(74) Vertreter: Schwarz & Partner

(56) Entgegenhaltungen:
- WO-A-96/21124
- DE-A1-102006 007 864

## Beschreibung

Die Erfindung betrifft eine Kerze, insbesondere eine Stumpenkerze, sowie ein Verfahren zur Herstellung einer solchen Kerze, wobei die Kerze einen Kerzenkörper aus Kerzen-Brennmaterial, vorzugsweise aus pulverisiertem, granuliertem oder flockigem Material, einen in dem Kerzenkörper eingebrachten Docht und einen an einer Standfläche der Kerze etwa zentrisch angeordneten Abbrandschutz aufweist.

Die Verwendung von Kerzen im Haushalt stellt bereits per se ein Sicherheitsrisiko dar. Insbesondere Stumpenkerzen für Adventskränze sind zusätzlich dadurch eine Gefahrenquelle, als sie gewöhnlich direkt auf den Kranz aufgesetzt und ohne Zwischenlage oder Kerzenteller mit Metallstiften fixiert werden. Brennt die Kerze nieder, liegt der Docht auf dem Zweigmaterial des Kranzes auf, wodurch die Gefahr besteht, dass dieses entzündet wird. Weiterhin besteht die Gefahr, dass der Dochtrest mit dem abfließenden Wachs vom Adventskranz fällt und die Unterlage entzündet. In beiden Fällen kann ein Zimmerbrand mit der Gefahr von erheblichem Sach- und Personenschaden ausgelöst werden.

Um das Brandrisiko zu mindern, ist es bekannt, Kerzen an ihrem dem Adventskranz bzw. einer beliebigen Unterlage zugewandten Ende mit einem Abbrandschutz zu versehen. Eine mit einem derartigen Abbrandschutz versehene Kerze ist beispielsweise aus der Offenlegungsschrift DE 10 2006 007 864 A1 bekannt. Die darin beschriebene Kerze umfasst einen Kerzenteller, der im Bereich der Standfläche der Kerze angeordnet ist. Der Kerzenteller ist plattenförmig rund ausgebildet und mit einer Umrandung versehen.

Nachteilig an diesem bekannten Stand der Technik ist dabei insbesondere, dass die kaum wahrnehmbare Umrandung das Abfließen des brennenden Dochtrcstcs vom Kerzenteller auf eine Unterlage nicht zu verhindern vermag.

WO 96/21124 offenbart eine Kerzenhülle.

Es ist somit Aufgabe der Erfindung, eine Kerze anzugeben, welche so ausgestaltet ist, dass der Docht einerseits nicht direkt mit dem Kerzenuntergrund, beispielsweise dem Adventkranz, in Kontakt kommen und diesen entzünden kann, und dass andererseits der Dochtrest beim Niederbrennen der Kerze nicht mit abfließendem Kerzen-Brennmaterial mitgeschwemmt werden kann.

Die Aufgabe wird erfindungsgemäß durch eine Kerze gelöst, welche einen Abbrandschutz aufweist, welcher von einer nach oben offenen Hülse mit am unteren Ende vorgesehenem Boden gebildet ist, wobei der Durchmesser des Bodens zur Höhe der Hülse in einem Bereich von 5:1 bis 1:1, insbesondere von 2,5:1, liegt, und wobei der Durchmesser des Abbrandschutzes um 10-40% geringer als der Durchmesser des Kerzenkörpers ist.

Eine mit einer derartigen Hülse ausgestattete Kerze ist vorteilhafterweise sowohl gegen das Abrutschen des Dochtes auf die Kerzenunterlage als auch gegen den direkten Kontakt des Dochtes mit der Unterlage geschützt, wodurch die Brandgefahr signifikant verringert werden kann.

Weitere vorteilhafte Ausgestaltungsvarianten und Weiterbildungen der Erfindung gehen aus den Unteransprüchen hervor.

Bei den vorteilhaften Verfahren zur Herstellung einer solchen Kerze ist vorgesehen, den Abbrandschutz mit der Kerze im gleichen Fertigungsschritt in den Kerzenkörper einzubringen, in welchem auch der Kerzenkörper selbst hergestellt wird, wodurch sich ein zusätzlicher Fertigungsschritt zur Anbringung des Abbrandschutzes erübrigt und zudem ein Ablösen des Abbrandschutzes vom Kerzenkörper unmöglich ist.

Die Erfindung wird im Folgenden unter Bezugnahme auf die Figuren näher erläutert. In den Figuren zeigen:
- Fig. 1: eine erfindungsgemäß ausgebildete Kerze in einer schematischen Schnittdarstellung,
- Fig. 2A-B: eine schematische Darstellung zweier Verfahrensschritte zur Herstellung einer Kerze gemäß Fig. 1, und
- Fig. 3A-B: ein alternatives Verfahren zum Herstellen einer Kerze und eine mittels dieses Verfahrens hergestellte Kerze in einer schematischen Schnittdarstellung.

Die Kerze 1 weist einen Kerzenkörper 2, welcher aus einem Kerzen-Brennmaterial 3 besteht, und einen Docht 4 auf. Das Kerzen-Brennmaterial 3 kann dabei pulver-, granulat- oder flockenartig vorliegen und besteht aus gängigen Kerzenmaterialien wie Paraffin, pflanzlichem Wachs, Stearin, Öl, Fett oder einer beliebigen Mischung der angeführten Materialien.

Im Bereich einer Standfläche 9 der Kerze 1 ist ein Abbrandschutz 6 vorgesehen, welcher in Form einer Hülse 7 mit einem Boden 8 ausgebildet ist. Die Hülse 7 kann dabei insbesondere in Form einer Teelichthülse ausgebildet sein. Als Material bietet sich Aluminium oder auch ein anderes kostengünstiges Material an, welches in einfacher Weise in Hülsenform gebracht werden kann.

Die Hülse 7 ist dabei erfindungsgemäß so bemessen, dass der Durchmesser des Bodens 8 zur Höhe der Hülse 7 in einem Bereich von 5:1 bis 1:1, insbesondere von 2,5:1, liegt. Dadurch wird sichergestellt, dass einerseits der Docht 4 während des Herstellungsprozesses sicher innerhalb der Hülse 7 liegt und andererseits der Dochtrest beim Abbrennen der Kerze 1 innerhalb der Hülse 7 verbleibt und nicht von gegebenenfalls auslaufendem Kerzen-Brennmaterial 3 mitgeschwemmt wird. Die Seitenhöhe der Hülse 7 beträgt dabei mindestens 10 mm.

Weiterhin ist der Durchmesser des Abbrandschutzes 6 um ca. 10 bis 40% geringer als der Durchmesser des Kerzenkörpers 2. Dadurch kann verhindert werden, dass die Hülse 7 auch bei hellem Kerzen-Brennmaterial 3 von außen sichtbar ist, so dass das äußere Erscheinungsbild der Kerze 1 nicht gestört wird. Andererseits wird sichergestellt, dass der Docht 4 auch bei einer herstellungsbedingt nicht zentralen Anordnung stets innerhalb der Hülse 7 endet.

Wie aus Fig. 1 ansatzweise hervorgeht, ist die Hülse 7 mit dem Kerzen-Brennmaterial 3 der Kerze 1 innig verbunden. Dies ist durch den Herstellungsprozess der Kerze 1 bedingt, welcher im Folgenden anhand von den Fig. 2A und 2B erläutert wird.

Zur Herstellung derartiger Kerzen 1 aus einem der oben genannten Kerzen-Brennmaterialien 3 wird vorzugsweise eine Pressvorrichtung 10 verwendet, welche einen Zylinder 11 und zwei Pressstempel 12 und 14 aufweist, welche in dem Zylinder 11 gegeneinander verschieblich angeordnet sind. Die Presstempel 12 und 14 können beispielsweise von Kolbenstangen 13 und 15 betätigt werden. Der Zylinder 11 kann beispielsweise in einem Presstisch 18 gelagert sein.

Der in den Fig. 2A und 2B untere Pressstempel 12 ist konturiert ausgebildet, so dass die Kerze 1 im Ausführungsbeispiel eine typische Stumpenform erhalten kann.

In einem ersten Verfahrensschritt wird das Kerzen-Brennmaterial 3 in den Zylinder 11 gefüllt und die Hülse 7 an dem in den Fig. 2A und 2B oberen Pressstempel 14 fixiert, so dass ihre Öffnung dem Kerzen-Brennmaterial 3 der zu formenden Kerze 1 im Zylinder 11 zugewandt ist. Die Hülse 7 kann dabei z.B. mittels Unterdruck, Verklemmen, Aufkleben oder Aufstecken auf nicht weiter dargestellte Haltevorrichtungen an dem Pressstempel 14 befestigt werden.

Zum Formen der Kerze 1 werden, wie in Fig. 2B dargestellt, die beiden Pressstempel 12, 14 aufeinander zubewegt, so dass das Kerzen-Brennmaterial 3 komprimiert, die Flocken, Granulatteilchen oder das Pulver verpresst und dadurch ein Kerzenkörper 2 geformt wird. Die Hülse 7 wird durch die Bewegung des Pressstempels 14 gleichzeitig in das Kerzen-Brennmaterial 3 eingepresst. Durch die hohe Haftreibung zwischen dem Kerzen-Brennmaterial 3 und der Hülse 7 ist diese nach dem Ende des Pressvorgangs fest mit dem Kerzenkörper 2 verbunden. Dadurch kann ein zusätzlicher Verfahrensschritt nach der Herstellung der Kerze 1 zur Anbringung des Abbrandschutzes 6 vermieden werden, welcher Kosten und eine verlängerte Herstellungszeit bedingen würde.

Vor oder nach dem Verpressen des Kerzen-Brennmaterials 3 mit der Hülse 7 kann ein Docht 4 eingesetzt werden, welcher beispielsweise über eine Dochtnadel 16 durch den Pressstempel 12 in den Kerzenkörper 2 eingestochen werden kann. Der Docht 4 wird zentriert eingestochen, so dass dessen Ende sicher innerhalb der Hülse 7 zu liegen kommt.

Nach dem Verpressen wird der mit dem Docht 4 und dem Abbrandschutz 6 versehene Kerzenkörper 2 aus der Pressvorrichtung 10 entnommen. Nachfolgend kann beispielsweise eine Lackierung oder ein Tauchmantel 20 aufgebracht werden, wie in Fig. 1 erkennbar.

In den Fig. 3A und 3B ist eine weitere Vorgehensweise zur Herstellung einer erfindungsgemäßen Kerze 1 dargestellt.

Hierbei wird in eine Gussform 19 zuerst der Abbrandschutz 6 in Form der Hülse 7 mit der Öffnung nach oben eingelegt und die Gussform 19 dann mit verflüssigtem Kerzen-Brennmaterial 3 aufgefüllt. Hierbei verbindet sich ebenfalls das Kerzen-Brennmaterial 3 mit der Hülse 7 zu einem nicht lösbaren Verbund. Der so entstehende Kerzenkörper 2 wird nach dem Erhärten des Kerzen-Brennmaterials 3 aus der Gussform 19 entnommen und mit einem Docht 4 versehen. Der Docht 4 kann durch den Abbrandschutz 6 und das Kerzen-Brennmaterial 3 durch Bohren oder Stechen eingebracht werden. Er kann auch vor Beginn des Vergusses mittels eines Dochtplättchens 21 gemeinsam oder getrennt von der Hülse 7 in der Gussform 19 angeordnet und dann umgossen werden.

Auch ein solchermaßen hergestellter Kerzenkörper 2 kann in weiteren Bearbeitungsschritten mit einer Lackierung oder einem Tauchmantel 20 versehen werden.

Wird der Abbrandschutz 6 während des Gießvorgangs durch das einfließende Kerzen-Brennmaterial 3 versehentlich aus seiner zentralen Lage verschoben, tut dies der Funktion der Hülse 7 keinen Abbruch, da bedingt durch die Dimensionierung der Hülse 7 - einerseits das Verhältnis ihrer Höhe zu ihrem Durchmesser und andererseits das Verhältnis des Durchmessers der Hülse 7 zu demjenigen der Kerze 1 - das Endes des Dochtes 4 stets innerhalb der Hülse 7 angeordnet ist. Dies wird durch die Verwendung eines Dochtplättchens 21 zusätzlich unterstützt.

Die Erfindung ist besonders geeignet für Stumpenkerzen, sie ist jedoch nicht auf diese beschränkt und für beliebige Kerzen 1 anwendbar.

## Patentansprüche

1. Kerze (1), umfassend einen Kerzenkörper (2) aus Kerzen-Brennmaterial (3), vorzugsweise aus pulverisiertem, granuliertem oder flockigern Material (3), einen in dem Kerzenkörper (2) eingebrachten Docht (4) und einen an einer Standfläche der Kerze (1) etwa zentrisch angeordneten Abbrandschutz (6), **dadurch gekennzeichnet, dass** der Abbrandschutz (6) von einer nach oben offenen Hülse (7) mit am unteren Ende vorgesehenem Boden (8) gebildet ist, wobei der Durchmesser des Bodens (8) zur Höhe der Hülse (7) in einem Bereich von 5:1 bis 1:1, insbesondere von 2,5:1, liegt und wobei der Durchmesser des Abbrandschutzes (6) um 10-40% geringer als der Durchmesser des Kerzenkörpers (2) ist.

2. Kerze nach Anspruch 1, **dadurch gekennzeichnet, dass** der Abbrandschutz (6) von einer Teelichthülse gebildet ist.

3. Kerze nach Anspruch 1 oder 2, **dadurch gekennzeichnet, dass** die Hülse (7) aus Aluminium gebildet ist.

4. Kerze nach einem der Ansprüche 1 bis 3, **dadurch gekenntzeichnet, dass** die Seitenhöhe des Abbrandschutzes (6) mindestens 10 mm beträgt.

5. Verfahren zur Herstellung einer Kerze (1) gemäß einem der Ansprüche 1 bis 4, **gekennzeichnet durch** eine Kombination folgender Merkmale:
- Einbringen von teilchenförmigem Kerzen-Brennmaterial (3) in eine Negativform einer Kerze (1),
- Aufbringen der Hülse (7) auf das Kerzen-Brennmaterial (3), wobei der Boden (8) der Hülse (7) nach oben gerichtet ist,
- Verpressen des Kerzen-Brennmaterials (3) mittels eines Pressstempels (12, 14).

6. Verfahren nach Anspruch 5, **dadurch gekennzeichnet, dass** die Hülse (7) vor dem Verpressen mit ihrem Boden (8) mittels Unterdruck, Verklemmen, Aufkleben oder Aufstecken auf Haltevorrichtungen an dem Pressstempel (12, 14) fixiert wird.

7. Verfahren zur Herstellung einer Kerze (1) gemäß einem der Ansprüche 1 bis 4, **gekennzeichnet durch** eine Kombination folgender Merkmale:
- Einbringen der Hülse (7) in eine Negativform einer Kerze (1), wobei der Boden (8) der Hülse (7) nach unten gerichtet ist,
- Einbringen von teilchenförmigem Kerzen-Brennmaterial (3) in die Negativform einer Kerze (1),
- Verpressen des Kerzen-Brennmaterials (3) mittels eines Pressstempels (12, 14).

8. Verfahren nach einem der Ansprüche 5 bis 7, **dadurch gekennzeichnet, dass** vor dem Verpressen des Kerben-Brennmaterials (3) ein Docht (4) eingezogen wird.

9. Verfahren nach einem der Ansprüche 5 bis 7, **dadurch gekennzeichnet, dass** nach dem Verpressen des Kerzen-Brennmaterials (3) ein Docht (4) eingezogen wird.

10. Verfahren zum Herstellen einer Kerze nach einem der Ansprüche 1 bis 4, **gekennzeichnet durch** folgende Merkmale:
- Einbringen der Hülse (7) in eine Negativform einer Kerze (1), wobei der Boden (8) der Hülse (7) nach unten gerichtet ist, und
- Eingießen von verflüssigtem Kerzen-Brennmaterial (3) in eine Negativform einer Kerze (1).

11. Verfahren nach Anspruch 10, **dadurch gekennzeichnet, dass** vor dem Eingießen des Kerzen-Brennmaterials (3) ein Docht (4) eingezogen wird.

12. Verfahren nach Anspruch 10, **dadurch gekennzeichnet, dass** nach dem Eingießen des Kerzen-Brennmataials (3) ein Docht (4) eingezogen wird.

## Claims

1. A candle (1), comprising a candle body (2) made of a candle fuel (3), preferably of a powdered, granular or flaky material (3), a wick (4) introduced into the candle body (2) and a burn-off protection (6) arranged approximately centrally on a base of the candle (1), **characterized in that** the burn-off protection (6) is formed from a sleeve (7) open to the top and comprising a bottom (8) provided at the lower end, wherein the diameter of the bottom (8) relative to the height of the sleeve (7) lies in a range from 5:1 1 to 1:1, in particular of 2.5:1, and wherein the diameter of the burn-off protection (6) is 10-40% smaller than the diameter of the candle body (2).

2. A. candle according to claim 1, **characterized in that** the burn-off protection (6) is formed from a tea candle sleeve.

3. A candle according to claim 1 or 2, **characterized in that** the sleeve (7) is formed from aluminium.

4. A candle according to any of claims 1 to 3, **characterized in that** the lateral height of the burn-off protection (6) is at least 10 mm.

5. A process for the production of a candle (1) according to any of claims 1 to 4, **characterized by** a combination of the following features:
- introducing a particulate candle fuel (3) into a negative mould of a candle (1),
- placing the sleeve (7) over the candle fuel (3), with the bottom (8) of the sleeve (7) being oriented upwards,
- pressing the candle fuel (3) using a ram (12, 14).

6. A process according to claim 5, **characterized in that**, prior to pressing, the sleeve (7) is fastened with its bottom (8) to holding devices on the ram (12, 14) by negative pressure, clamping, pasting or mounting.

7. A process for the production of a candle (1) according to any of claims 1 to 4, **characterized by** a combination of the following features:
- introducing the sleeve (7) into a negative mould of a candle (1), with the bottom (8) of the sleeve (7) being oriented downwards,
- introducing a particulate candle fuel (3) into the negative mould of a candle (1),
- pressing the candle fuel (3) using a ram (12, 14).

8. A process according to any of claims 5 to 7, **characterized in that** a wick (4) is inserted before the candle fuel (3) is pressed.

9. A process according to any of claims 5 to 7, **characterized in that** a wick (4) is inserted after the candle fuel (3) is pressed.

10. A process for the production of a candle according to any of claims 1 to 4, **characterized by** the following features:
- introducing the sleeve (7) into a negative mould of a candle (1), with the bottom (8) of the sleeve (7) being oriented downwards, and
- pouring a liquefied candle fuel (3) into a negative mould of a candle (1).

11. A process according to claim 10, **characterized in that** a wick (4) is inserted before the candle fuel (3) is poured in.

12. A process according to claim 10, **characterized in that** a wick (4) is inserted after the candle fuel (3) is poured in.

## Revendications

1. Bougie (1) comprenant un corps de bougie (2) en matériau combustible de bougie (3), de préférence en un matériau (3) pulvérisé, granulé ou en flocons, une mèche (4) placée dans le corps de bougie (2) et une protection anti-incendie (6) disposée sensiblement au centre autour de la surface de pose de la bougie (1),
**caractérisée en ce que**
la protection anti-incendie (6) est formée d'une coupelle (7) ouverte dans le haut et d'un fond (8) prévu à son extrémité inférieure, le diamètre du fond (8) présentant par rapport à la hauteur de la coupelle (7) un rapport compris dans la plage de 5 : 1 à 1 : 1 et en particulier de 2,5 : 1, le diamètre de la protection anti-incendie (6) étant de 10 à 40 % plus petit que le diamètre du corps (2) de la bougie.

2. Bougie selon la revendication 1, **caractérisée en ce que** la protection anti-incendie (6) est formée d'une coupelle à thé légère.

3. Bougie selon les revendications 1 ou 2, **caractérisée en ce que** la coupelle (7) est constituée d'aluminium.

4. Bougie selon l'une des revendications 1 à 3, **caractérisée en ce que** la hauteur des côtés de la protection anti-incendie (6) est d'au moins 10 mm.

5. Procédé de fabrication d'une bougie (1) selon l'une des revendications 1 à 4, **caractérisé par** une combinaison des caractéristiques suivantes :
- placement d'un matériau combustible de bougie (3) en forme de particules dans un moule négatif de bougie (1),
- placement de la coupelle (7) sur le matériau combustible de bougie (3), le fond (8) de la coupelle (7) étant orienté vers le haut et
- compression du matériau combustible de bougie (3) au moyen d'un poussoir (12, 14).

6. Procédé selon la revendication 5, **caractérisé en ce qu'**avant la compression, la coupelle (7) est fixée par son fond (8) en appliquant une dépression, par serrage, par collage ou par enfichage sur des dispositifs de maintien prévus sur le poussoir (12, 14).

7. Procédé de fabrication d'une bougie (1) selon l'une des revendications 1 à 4, **caractérisé par** une combinaison des caractéristiques suivantes :
- placement de la coupelle (7) dans un moule négatif de bougie (1), le fond (8) de la coupelle (7) étant orienté vers le bas,
- placement d'un matériau combustible de bougie (3) en forme de particules dans le moule négatif d'une bougie (1) et
- compression du matériau combustible de bougie (3) au moyen d'un poussoir (12, 14).

8. Procédé selon l'une des revendications 5 à 7, **caractérisé en ce qu'**une mèche (4) est insérée avant la compression du matériau combustible de bougie (3).

9. Procédé selon l'une des revendications 5 à 7, **caractérisé en ce qu'**une mèche (4) est insérée après la compression du matériau combustible de bougie (3).

10. Procédé de fabrication d'une bougie selon l'une des revendications 1 à 4, **caractérisé par** les caractéristiques suivantes :
- placement de la coupelle (7) dans un moule négatif de bougie (1), le fond (8) de la bougie (7) étant orienté vers le bas et
- versage d'un matériau combustible de bougie (3) liquéfié dans un moule négatif d'une bougie (1).

11. Procédé selon la revendication 10, **caractérisé en ce qu'**une mèche (4) est insérée avant le versage du matériau combustible de bougie (3).

12. Procédé selon la revendication 10, **caractérisé en ce qu'**une mèche (4) est insérée après le versage du matériau combustible de bougie (3).
